# DEMANDE DE BREVET EUROPEEN

(11) **EP 4 627 987 A1**
(43) Date de publication de la demande: **08.10.2025**
(21) Numéro de dépôt: 25158315.9
(22) Date de dépôt: 17.02.2025
(51) Int. Cl.: A47L 9/14, A47L 9/28

(54) **STATION DE VIDANGE MURALE APTE À ACCUEILLIR UN ASPIRATEUR, ET SYSTÈME DE NETTOYAGE COMPRENANT UNE TELLE STATION DE VIDANGE MURALE**

(30) Priorité: 05.04.2024 FR 2403521
(71) Demandeur: SEB S.A., 69130 Ecully (FR)
(72) Inventeur: GELLEZ, Eric, 69134 ECULLY CEDEX (FR); GARO, Youenn, 69134 ECULLY CEDEX (FR); MAUDET, Pierre, 69134 ECULLY CEDEX (FR)
(74) Mandataire: Germain Maureau

(57) **Abrégé**

La station de vidange murale (3) comprend un boîtier principal (24) configuré pour être fixé à un mur ; une interface de connexion (27) fixée au boîtier principal (24) et configurée pour supporter et maintenir en position une interface de connexion complémentaire appartenant à l'aspirateur (2) lorsque l'aspirateur (2) est accueilli par la station de vidange murale (3) ; et un dispositif de collecte (33) logé dans le boîtier principal (24) et configuré pour collecter des déchets, provenant d'un récipient de collecte de déchets (12) appartenant à l'aspirateur (2), lorsque l'aspirateur (2) est accueilli par la station de vidange murale (3).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un système de nettoyage comprend de façon connue :
- un aspirateur comprenant :
   - un corps principal comportant un embout d'aspiration disposé dans une partie avant du corps principal,
   - une poignée de préhension reliée mécaniquement au corps principal,
   - un dispositif de séparation et de collecte de déchets relié fluidiquement à l'embout d'aspiration, le dispositif de séparation et de collecte de déchets comportant un récipient de collecte de déchets pourvu d'une ouverture de vidange frontale, et une trappe de vidange frontale montée pivotante sur le récipient de collecte de déchets autour d'un axe de pivotement et entre une position d'obturation dans laquelle la trappe de vidange frontale obture l'ouverture de vidange frontale et une position de libération dans laquelle la trappe de vidange frontale libère l'ouverture de vidange frontale,
   - un moteur d'aspiration logé dans le corps principal, le moteur d'aspiration étant configuré pour générer un flux d'air au travers de l'embout d'aspiration et du dispositif de séparation et de collecte de déchets,
- une station de vidange configurée pour accueillir l'aspirateur, la station de vidange comprenant :
   - une base configurée pour reposer sur le sol,
   - un réceptacle de vidange délimitant un logement de réception configuré pour loger au moins en partie le récipient de collecte de déchets, et
   - un dispositif de collecte configuré pour collecter des déchets contenus dans le récipient de collecte de déchets.

Afin d'assurer une stabilité optimale de la station de vidange, en particulier lorsque l'aspirateur est accueilli par la station de vidange, la station de vidange est généralement pourvu d'un socle ou d'un pied d'appui de dimensions importantes, ce qui confère un encombrement au sol important à la station de vidange.

En outre, afin de pouvoir stocker l'aspirateur dans une position de stockage sensiblement verticale, y compris lorsque l'aspirateur est pourvu d'un tube d'aspiration et d'une tête d'aspiration, également nommée suceur, la station de vidange doit nécessairement présenter une hauteur relativement importante, ce qui augmente de manière sensible la masse et les coûts de fabrication de la station d'accueil.

### Résumé de l'invention

La présente invention vise à remédier à tout ou partie de ces inconvénients.

Le problème technique à la base de l'invention consiste notamment à fournir une base de vidange qui soit de structure simple, économique et ergonomique.

A cet effet, la présente invention concerne une station de vidange murale configurée pour accueillir un aspirateur, la station de vidange murale comprenant :
- un boîtier principal configuré pour être fixé à un mur,
- une interface de connexion fixée au boîtier principal et configurée pour supporter et maintenir en position une interface de connexion complémentaire appartenant à l'aspirateur lorsque l'aspirateur est accueilli par la station de vidange murale, et
- un dispositif de collecte logé dans le boîtier principal et configuré pour collecter des déchets, provenant d'un récipient de collecte de déchets appartenant à l'aspirateur, lorsque l'aspirateur est accueilli par la station de vidange murale.

Une telle configuration du boîtier principal, et en particulier le fait qu'il soit configuré pour être fixé à un mur, permet de réduire sensiblement les dimensions, et en particulier la hauteur, de la station de vidange murale selon l'invention, et donc ses coûts de fabrication et sa masse.

De plus, l'encombrement au sol de la station de vidange murale selon la présente invention est nul, en raison du fait que son boîtier principal est destiné à être fixé à un mur.

La station de vidange murale peut en outre présenter une ou plusieurs des caractéristiques suivantes, prises seules ou en combinaison.

Selon un mode de réalisation de l'invention, le boîtier principal a une forme globalement parallélépipédique.

Selon un mode de réalisation de l'invention, le boîtier principal comporte une face arrière configurée pour être orientée vers le mur sur lequel est destiné à être fixé le boîtier principal, une face avant située à l'opposé de la face arrière, et deux faces latérales, à savoir une face latérale gauche et une face latérale droite, situées de part et d'autre des faces avant et arrière.

Selon un mode de réalisation de l'invention, le boîtier principal et l'interface de connexion sont configurés pour positionner et supporter l'aspirateur dans une position de stockage, et par exemple dans une position de stockage verticale.

Selon un mode de réalisation de l'invention, le boîtier principal et l'interface de connexion sont configurés pour positionner et supporter l'aspirateur dans une position de stockage dans laquelle l'aspirateur est situé sur un côté du boîtier principal, c'est-à-dire est situé sur un côté gauche ou sur un côté droit du boîtier principal et donc situé à gauche ou à droite du boîtier principal selon une vue faisant face au mur sur lequel est fixé le boîtier principal. En d'autres termes, le boîtier principal et l'interface de connexion sont configurés de telle sorte que, lorsque l'aspirateur est dans une position de stockage, l'aspirateur et le boîtier principal sont disposés l'un à côté de l'autre.

Selon un mode de réalisation de l'invention, l'interface de connexion comporte un emplacement de réception dans lequel est destinée à être montée de manière amovible l'interface de connexion complémentaire prévue sur l'aspirateur.

Selon un mode de réalisation de l'invention, l'interface de connexion comporte deux glissières de guidage latérales configurées pour s'étendre de part et d'autre de l'interface de connexion complémentaire et pour guider en translation l'interface de connexion complémentaire lors d'une insertion ou d'un retrait de l'interface de connexion complémentaire dans ou hors de l'emplacement de réception.

Selon un mode de réalisation de l'invention, l'interface de connexion comporte une ouverture de passage reliée fluidiquement au dispositif de collecte, l'ouverture de passage étant configurée pour être située en regard d'une ouverture de vidange prévue sur l'aspirateur lorsque l'interface de connexion complémentaire est reçue dans l'emplacement de réception.

Selon un mode de réalisation de l'invention, l'ouverture de passage est configurée pour être orientée sensiblement horizontalement lorsque la station de vidange murale est en configuration d'utilisation (c'est-à-dire lorsque le boîtier principal est fixé à un mur). En d'autres termes, une normale à la section de passage de l'ouverture de passage (et donc un axe central de l'ouverture de passage) est configurée pour être orientée sensiblement horizontalement lorsque la station de vidange murale est en configuration d'utilisation.

Selon un mode de réalisation de l'invention, la station de vidange murale est configurée de telle sorte que, lorsque la station de vidange murale est en configuration d'utilisation, la normale à la section de passage de l'ouverture de passage est orientée sensiblement horizontalement et sensiblement parallèlement au mur sur lequel est fixé le boîtier principal (et donc orientée sensiblement horizontalement et sensiblement parallèlement à la face arrière du boîtier principal, ou encore orientée sensiblement horizontalement et sensiblement parallèlement à un plan d'appui du boîtier principal sur le mur auquel le boîtier principal est fixé).

Selon un mode de réalisation de l'invention, la station de vidange murale est configurée de telle sorte que, lorsque la station de vidange murale est en configuration d'utilisation, la normale à la section de passage de l'ouverture de passage et une normale au plan d'appui du boîtier principal sur le mur définissent un plan de référence qui est sensiblement horizontal.

Selon un mode de réalisation de l'invention, l'emplacement de réception est ouvert vers le haut.

Selon un mode de réalisation de l'invention, l'emplacement de réception est configuré de telle sorte que l'interface de connexion complémentaire est apte à être insérée dans l'emplacement de réception selon un mouvement d'insertion qui est dirigé de haut en bas, c'est-à-dire vers le bas. Une telle configuration de la station de vidange murale assure un accueil aisé et ergonomique de l'aspirateur dans la station de vidange murale.

Selon un mode de réalisation de l'invention, l'interface de connexion est fixée à une face latérale du boîtier principal de la station de vidange murale. Ces dispositions permettent de réduire significativement l'encombrement au sol d'un système de nettoyage équipé de la station de vidange murale selon la présente invention.

Selon un autre mode de réalisation de l'invention, l'interface de connexion, prévue sur la station de vidange murale, est un réceptacle de réception destiné à loger au moins en partie le récipient de collecte de déchets d'un aspirateur, l'interface de connexion complémentaire étant formée par ledit récipient de collecte de déchets, et par exemple par une partie avant dudit récipient de collecte de déchets.

Selon un mode de réalisation de l'invention, le boîtier principal comporte au moins un trou de fixation configuré pour être traversé par une vis de fixation, de manière à fixer le boîtier principal au mur.

Selon un mode de réalisation de l'invention, l'au moins un trou de fixation débouche dans une face arrière du boîtier principal.

Selon un mode de réalisation de l'invention, la station de vidange murale comporte un dispositif d'aspiration configuré pour aspirer des déchets, provenant du récipient de collecte de déchets appartenant à l'aspirateur, et pour convoyer lesdits déchets aspirés dans le dispositif de collecte.

Selon un mode de réalisation de l'invention, le boîtier principal comporte un corps de boîtier délimitant un compartiment de réception pourvu d'une ouverture d'insertion à travers laquelle le dispositif de collecte est apte à être inséré dans le compartiment de réception, et un capot de fermeture mobile entre une position de fermeture dans laquelle le capot de fermeture ferme l'ouverture d'insertion et une position d'ouverture dans laquelle le capot de fermeture libère l'ouverture d'insertion. De façon avantageuse, le capot de fermeture est monté mobile, et par exemple est monté pivotant, sur une face avant du corps de boîtier.

Selon un mode de réalisation de l'invention, le dispositif d'aspiration est configuré pour générer une dépression en amont de la trappe de vidange, et par exemple au niveau de l'ouverture de passage, et la trappe de vidange est configuré pour être automatiquement déplacée dans la configuration de libération lorsque la dépression, générée par le dispositif d'aspiration, est supérieure à une valeur prédéterminée.

Selon un mode de réalisation de l'invention, la station de vidange murale est configurée pour recharger une batterie rechargeable de l'aspirateur lorsque l'aspirateur est accueilli par la station de vidange murale.

Selon un mode de réalisation de l'invention, le dispositif de collecte comporte un sac à poussière.

La présente invention concerne en outre un système de nettoyage comprenant une station de vidange murale selon l'invention et un aspirateur configuré pour être accueilli par la station de vidange murale, l'aspirateur comportant une interface de connexion complémentaire configurée pour coopérer avec l'interface de connexion appartenant à la station de vidange murale lorsque l'aspirateur est accueilli par la station de vidange murale.

Selon un mode de réalisation de l'invention, l'aspirateur comprend :
- un corps principal comportant un embout d'aspiration,
- une poignée de préhension reliée mécaniquement au corps principal,
- un dispositif de séparation et de collecte de déchets relié fluidiquement à l'embout d'aspiration, le dispositif de séparation et de collecte de déchets comportant un récipient de collecte de déchets ayant un axe longitudinal central et pourvu d'une ouverture de vidange, et une trappe de vidange montée sur le récipient de collecte de déchets et configurée pour occuper une configuration d'obturation dans laquelle la trappe de vidange obture l'ouverture de vidange et une configuration de libération dans laquelle la trappe de vidange libère l'ouverture de vidange, et
- un moteur d'aspiration logé dans le corps principal et configuré pour générer un flux d'air au travers de l'embout d'aspiration et du dispositif de séparation et de collecte de déchets.

Selon un mode de réalisation de l'invention, l'interface de connexion complémentaire est configurée pour être insérée dans et retirée hors de l'emplacement de réception selon une direction de déplacement qui est sensiblement parallèle à l'axe longitudinal central du récipient de collecte de déchets.

Selon un mode de réalisation de l'invention, la direction de déplacement est sensiblement verticale lorsque la station de vidange repose sur une surface horizontale.

Selon un mode de réalisation de l'invention, l'ouverture de vidange débouche dans l'interface de connexion complémentaire.

Selon un mode de réalisation de l'invention, la trappe de vidange est configurée pour faire saillie à travers l'ouverture de passage lorsque l'aspirateur est accueilli par la station de vidange et que la trappe de vidange occupe la configuration de libération.

Selon un mode de réalisation de l'invention, l'ouverture de vidange est située sur une paroi périphérique du récipient de collecte de déchets, et la trappe de vidange est montée sur la paroi périphérique du récipient de collecte de déchets.

Selon un mode de réalisation de l'invention, l'interface de connexion complémentaire est fixée à une paroi périphérique du récipient de collecte de déchets.

Selon un mode de réalisation de l'invention, la trappe de vidange est montée mobile sur le récipient de collecte de déchets entre la configuration d'obturation et la configuration de libération.

Selon un mode de réalisation de l'invention, la trappe de vidange est montée coulissante sur la paroi périphérique du récipient de collecte de déchets selon une direction de coulissement.

Selon un mode de réalisation de l'invention, la direction de coulissement est sensiblement parallèle à l'axe longitudinal central du récipient de collecte de déchets.

Selon un mode de réalisation de l'invention, le récipient de collecte de déchets comporte deux glissières de guidage prévues sur la paroi périphérique du récipient de collecte de déchets et situées de part et d'autre de l'ouverture de vidange, les deux glissières de guidage étant configurées pour guider en coulissement la trappe de vidange selon la direction de coulissement.

Selon un mode de réalisation de l'invention, la trappe de vidange est montée pivotante sur la paroi périphérique du récipient de collecte de déchets autour d'un axe de pivotement.

Selon un mode de réalisation de l'invention, l'axe de pivotement de la trappe de vidange s'étend transversalement à l'axe longitudinal central du récipient de collecte de déchets.

Selon un mode de réalisation de l'invention, le dispositif de séparation et de collecte de déchets comporte un organe de sollicitation configuré pour solliciter la trappe de vidange vers la configuration d'obturation.

Selon un mode de réalisation de l'invention, la trappe de vidange est élastiquement déformable entre la configuration d'obturation et la configuration de libération.

Selon un mode de réalisation de l'invention, le dispositif de séparation et de collecte de déchets comporte un organe de verrouillage, tel qu'un doigt de verrouillage, qui monté sur le récipient de collecte de déchets et qui est mobile entre une position de verrouillage dans laquelle l'organe de verrouillage est apte à verrouiller la trappe de vidange dans la configuration d'obturation et une position de déverrouillage dans laquelle l'organe de verrouillage est apte à libérer la trappe de vidange et autoriser son déplacement, et par exemple son pivotement, vers la configuration de libération.

Selon un mode de réalisation de l'invention, la station de vidange murale comporte un organe de butée, tel qu'un doigt de butée, configuré pour coopérer avec l'organe de verrouillage et pour déplacer l'organe de verrouillage dans la position de déverrouillage lorsque l'aspirateur est accueilli dans la station de vidange murale, et plus particulièrement lors de l'insertion de l'interface de connexion complémentaire dans l'emplacement de réception.

Selon un mode de réalisation de l'invention, l'organe de butée et la deuxième interface de connexion sont réalisés en une seule pièce. De façon avantageuse, l'organe de butée fait saillie vers le haut depuis un bord supérieur de la deuxième interface de connexion.

Selon un mode de réalisation de l'invention, l'organe de verrouillage est monté coulissant sur la paroi périphérique du récipient de collecte de déchets selon une direction de mouvement qui est sensiblement parallèle à l'axe longitudinal central du récipient de collecte de déchets.

Selon un mode de réalisation de l'invention, le dispositif de séparation et de collecte de déchets comporte un organe de rappel configuré pour rappeler l'organe de verrouillage vers la position de verrouillage.

Selon un mode de réalisation de l'invention, la trappe de vidange est sensiblement diamétralement opposée à l'embout d'aspiration par rapport à l'axe longitudinal central du récipient de collecte de déchets.

Selon un mode de réalisation de l'invention, le dispositif de séparation et de collecte de déchets est de type cyclonique.

Selon un mode de réalisation de l'invention, l'aspirateur est un aspirateur balais.

Selon un autre mode de réalisation de l'invention, l'aspirateur est un aspirateur portatif, également nommé aspirateur à main.

### Brève description des figures

De toute façon l'invention sera bien comprise à l'aide de la description qui suit en référence aux dessins schématiques annexés représentant, à titre d'exemples non limitatifs, plusieurs formes d'exécution de ce système de nettoyage.
Figure 1 est une vue en perspective de dessus d'un système de nettoyage selon un premier mode de réalisation de l'invention ;
Figure 2 est une vue de face du système de nettoyage de la figure 1 ;
Figure 3 est une vue de côté du système de nettoyage de la figure 1 ;
Figure 4 est une vue en perspective de côté d'un aspirateur appartenant au système de nettoyage de la figure 1 ;
Figure 5 est une vue en perspective d'une station de vidange murale appartenant au système de nettoyage de la figure 1 ;
Figure 6 est une vue partielle en coupe longitudinale du système de nettoyage de la figure 1 ;
Figure 7 est une vue partielle en perspective d'un système de nettoyage selon un deuxième mode de réalisation de l'invention, montrant l'aspirateur en cours de mise en place dans la station de vidange murale ;
Figure 8 est une vue partielle en coupe longitudinale du système de nettoyage de la figure 7, montrant l'aspirateur en cours de mise en place dans la station de vidange murale ;
Figure 9 est une vue en perspective de la station de vidange appartenant au système de nettoyage de la figure 7 ;
Figure 10 est une vue partielle de côté du système de nettoyage de la figure 7, montrant l'aspirateur accueilli dans la station de vidange.

### Description détaillée

Dans le présent document, les termes « avant », « arrière », « frontal », « supérieur », « inférieur », « haut », « dessus » et « en dessous » sont définis par rapport à une utilisation de l'aspirateur durant laquelle l'utilisateur tient l'aspirateur par la poignée de préhension et le maintient sensiblement horizontalement, et l'embout d'aspiration prévu sur le corps principal est situé à l'opposé de l'utilisateur avec l'axe central de l'embout d'aspiration en position horizontale.

A défaut de stipulation contraire, le terme « sensiblement » signifie, dans le présent document, « exactement ou à 10% ou à 10° près ».

Les figures 1 à 6 représentent un système de nettoyage 1 comprenant un aspirateur 2, et plus particulièrement un aspirateur balais, et une station de vidange murale 3 configurée pour accueillir l'aspirateur 2.

L'aspirateur 2 comprend plus particulièrement un corps principal 4 pourvu d'un embout d'aspiration 5 disposé dans une partie avant du corps principal 4, une poignée de préhension 6 reliée mécaniquement au corps principal 4 et permettant la préhension de l'aspirateur 2 par un utilisateur, et une tête d'aspiration 7 reliée fluidiquement à l'embout d'aspiration 5 et destinée à reposer sur le sol.

De façon connue, la tête d'aspiration 7 comprend une semelle munie d'une face inférieure configurée pour être orientée vers une surface à nettoyer et d'une bouche d'aspiration débouchant dans la face inférieure de la semelle et par laquelle de l'air extérieur peut être aspiré par l'aspirateur 2. La tête d'aspiration 7 peut être directement fixée à l'embout d'aspiration 5 ou être fixée à ce dernier par l'intermédiaire d'un accessoire d'aspiration 8, tel qu'un tube d'aspiration.

De façon avantageuse, la poignée de préhension 6 présente un axe longitudinal médian A (voir la figure 6) et s'étend depuis une extrémité arrière du corps principal 4. La poignée de préhension 6 peut être obtenue de fabrication en une seule pièce avec le corps principal 4 ou être rapportée à celui-ci.

L'aspirateur 2 comporte de plus un dispositif de séparation et de collecte de déchets 11 qui est monté, par exemple de manière amovible, sur le corps principal 4 et qui est relié fluidiquement à l'embout d'aspiration 5.

De façon avantageuse, le dispositif de séparation et de collecte de déchets 11 est de type cyclonique. A cet effet, le dispositif de séparation et de collecte de déchets 11 comporte plus particulièrement :
- un récipient de collecte de déchets 12 comprenant une paroi périphérique de forme globalement tubulaire,
- un organe de séparation tubulaire (non représenté sur les figures), tel qu'une grille tubulaire, qui est disposé dans le récipient de collecte de déchets 12 coaxialement à un axe longitudinal central B du récipient de collecte de déchets 12, et
- une chambre de séparation cyclonique (non représenté sur les figures) qui est délimitée extérieurement par la paroi périphérique du récipient de collecte de déchets 12, et intérieurement par l'organe de séparation tubulaire.

Le récipient de collecte de déchets 12 comporte en outre une ouverture d'admission d'air (non représenté sur les figures) qui est reliée fluidiquement à l'embout d'aspiration 5 et qui débouche dans la chambre de séparation cyclonique.

Le dispositif de séparation et de collecte de déchets 11 comporte également une trappe de vidange 16 montée sur une paroi périphérique du récipient de collecte de déchets 12 et configurée pour occuper une configuration d'obturation (voir la figure 4) dans laquelle la trappe de vidange 16 obture une ouverture de vidange 17 située sur la paroi périphérique du récipient de collecte de déchets 12 et une configuration de libération (voir la figure 6) dans laquelle la trappe de vidange 16 libère l'ouverture de vidange 17.

Selon le mode de réalisation représenté sur les figures 1 à 6, la trappe de vidange 16 est diamétralement opposée à l'embout d'aspiration 5 par rapport à l'axe longitudinal central B du récipient de collecte de déchets 12, et est montée pivotante sur la paroi périphérique du récipient de collecte de déchets 12 autour d'un axe de pivotement C et entre la configuration d'obturation et la configuration de libération. De façon avantageuse, l'axe de pivotement C de la trappe de vidange 16 s'étend transversalement à l'axe longitudinal central B du récipient de collecte de déchets 12, et est sensiblement diamétralement opposé à l'embout d'aspiration 5 par rapport à l'axe longitudinal central B du récipient de collecte de déchets 12.

Le dispositif de séparation et de collecte de déchets 11 comporte de plus un organe de sollicitation 18, tel qu'un ressort de compression ou une lame ressort, configuré pour solliciter la trappe de vidange 16 vers la configuration d'obturation.

Comme montré sur la figure 6, l'aspirateur 2 comporte en outre un moteur d'aspiration 19 qui est logé dans le corps principal 4. Le moteur d'aspiration 19 est configuré pour générer un flux d'air au travers de la tête d'aspiration 7, de l'embout d'aspiration 5, et du dispositif de séparation et de collecte de déchets 11. Le moteur d'aspiration 19 comporte plus particulièrement un ventilateur et un moteur électrique configuré pour entraîner en rotation le ventilateur.

De façon avantageuse, la poignée de préhension 6 est disposée dans une partie arrière de l'aspirateur 2, et le moteur d'aspiration 19 est situé à l'arrière de l'axe longitudinal médian A de la poignée de préhension 6.

Selon le mode de réalisation représenté sur les figures 1 à 6, l'axe longitudinal central B du récipient de collecte de déchets 12 est parallèle à un axe de moteur du moteur d'aspiration 19, et peut par exemple être sensiblement confondu avec l'axe de moteur, et l'axe longitudinal médian A de la poignée de préhension 6 est incliné par rapport à l'axe de moteur.

L'aspirateur 2 comprend de plus une batterie rechargeable 21 configurée pour alimenter électriquement l'aspirateur 2, et en particulier le moteur d'aspiration 19. La batterie rechargeable 21, appelée également pack batterie, comprend plusieurs cellules de batterie.

Selon le mode de réalisation représenté sur les figures 1 à 6, la poignée de préhension 6 est disposée entre la batterie rechargeable 21 et le corps principal 4. La batterie rechargeable 21 est avantageusement logée dans un boîtier de batterie relié à la poignée de préhension 6, et plus particulièrement à une partie inférieure de la poignée de préhension 6. De façon avantageuse, l'aspirateur 2 comporte un montant 23 qui s'étend sensiblement parallèlement à la poignée de préhension 6 et entre le boîtier de batterie et le corps principal 4.

Comme montré sur les figures 1 à 3, la station de vidange murale 3 est configurée pour supporter et positionner l'aspirateur 2 dans une position de stockage dans laquelle l'aspirateur 2 s'étend sensiblement verticalement.

La station de vidange murale 3 comporte notamment un boîtier principal 24 qui est configuré pour être fixé à un mur. De façon avantageuse, le boîtier principal 24 a une forme globalement parallélépipédique.

Le boîtier principal 24 comporte plus particulièrement un corps de boîtier 25 pourvu de plusieurs trous de fixation 26 configurés pour être traversés respectivement par des vis de fixation, de manière à fixer le corps de boîtier 25 au mur. De façon avantageuse, chaque trou de fixation 26 débouche dans une face arrière du corps de boîtier 25.

La station de vidange murale 3 comporte également une interface de connexion 27 fixée au boîtier principal 24 et configurée pour supporter et maintenir en position une interface de connexion complémentaire 28 appartenant à l'aspirateur 2 lorsque l'aspirateur 2 est accueilli par la station de vidange murale 3. De façon avantageuse, le boîtier principal 24 et l'interface de connexion 27 sont configurés de telle sorte que, lorsque l'aspirateur 2 est dans la position de stockage, l'aspirateur 2 est situé sur un côté du boîtier principal 24, c'est-à-dire est situé sur un côté gauche ou sur un côté droit du boîtier principal 24 et donc situé à gauche ou à droite du boîtier principal 24 selon une vue faisant face au mur sur lequel est fixé le boîtier principal 24.

Selon le mode de réalisation représenté sur les figures 1 à 6, l'interface de connexion 27 est fixée à une face latérale du corps de boîtier 25, l'interface de connexion complémentaire 28 est fixée à la paroi périphérique du récipient de collecte de déchets 12 et se présente sous la forme d'une plaque de connexion, et l'ouverture de vidange 17 débouche dans l'interface de connexion complémentaire 28. Ainsi, selon le mode de réalisation représenté sur les figures, le récipient de collecte de déchets 12 est destiné à être situé intégralement en dehors de l'interface de connexion 27, et donc à être exposé, lorsque l'aspirateur 2 est accueilli par la station de vidange murale 3.

De façon avantageuse, l'interface de connexion 27 comporte un emplacement de réception 29 dans lequel est destinée à être montée de manière amovible l'interface de connexion complémentaire 28, et une ouverture de passage 31 configurée pour être située en regard de l'ouverture de vidange 17 lorsque l'interface de connexion complémentaire 28 est reçue dans l'emplacement de réception 29. Comme montré sur la figure 6, la trappe de vidange 16 peut par exemple être configurée pour faire saillie à travers l'ouverture de passage 31 lorsque l'aspirateur 2 est accueilli par la station de vidange murale 3 et que la trappe de vidange 16 occupe la configuration de libération.

De façon avantageuse, l'emplacement de réception 29 est ouvert vers le haut, et l'interface de connexion complémentaire 28 est configurée pour être insérée dans et retirée hors de l'emplacement de réception 29 selon une direction de déplacement D1 qui est sensiblement parallèle à l'axe longitudinal central B du récipient de collecte de déchets 12. Le système de nettoyage 1 est plus particulièrement configuré du telle sorte qu'en conditions d'utilisation (c'est-à-dire lorsque la station de vidange murale 3 est fixée à un mur) la direction de déplacement D1 est sensiblement verticale. Ainsi, l'interface de connexion complémentaire 28 est notamment apte à être insérée dans l'emplacement de réception 29 selon un mouvement d'insertion qui est dirigé de haut en bas, c'est-à-dire vers le bas.

Comme montré sur la figure 5, l'interface de connexion 27 comporte deux glissières de guidage latérales 32 configurées pour s'étendre de part et d'autre de l'interface de connexion complémentaire 28 et pour guider en translation l'interface de connexion complémentaire 28 lors d'une insertion ou d'un retrait de l'interface de connexion complémentaire 28 dans ou hors de l'emplacement de réception 29. Les glissières de guidage latérales 32 sont plus particulièrement disposées de part et d'autre de l'ouverture de passage 31.

La station de vidange murale 3 comporte également un dispositif de collecte 33 logé dans le boîtier principal 24 et relié fluidiquement à l'ouverture de passage 31 prévue sur l'interface de connexion 27. Le dispositif de collecte 33 est configuré pour collecter des déchets, provenant du récipient de collecte de déchets 12, lorsque l'aspirateur 2 est accueilli par la station de vidange murale 3.

Selon un mode de réalisation de l'invention, le dispositif de collecte 33 comporte un sac à poussière disposé de manière amovible dans un compartiment de réception 34 délimité par le corps de boîtier 25, et le boîtier principal 24 comporte un capot de fermeture 35 mobile entre une position de fermeture dans laquelle le capot de fermeture 35 ferme une ouverture d'insertion dont est pourvu le compartiment de réception 34 et une position d'ouverture dans laquelle le capot de fermeture 35 libère l'ouverture d'insertion. De façon avantageuse, le capot de fermeture 35 est monté mobile, et par exemple est monté pivotant, sur une face avant du corps de boîtier 25.

La station de vidange murale 3 comporte de plus un dispositif d'aspiration 36 configuré pour aspirer des déchets, provenant du récipient de collecte de déchets 12, et pour convoyer dans le dispositif de collecte 33 les déchets aspirés. Le dispositif d'aspiration 36 comporte par exemple un moto-ventilateur disposé dans le corps de base 25.

De façon avantageuse, le dispositif d'aspiration 36 est configuré pour générer une dépression au niveau de l'ouverture de passage 31, et la trappe de vidange 16 est configuré pour être automatiquement déplacée dans la configuration de libération lorsque la dépression, générée par le dispositif d'aspiration 36, est supérieure à une valeur prédéterminée.

Une opération de vidange du récipient de collecte de déchets 12 est décrite ci-après.

Lorsqu'un utilisateur souhaite vider le contenu du récipient de collecte de déchets 12, il insère l'interface de connexion complémentaire 28 dans l'emplacement de réception 29 prévu sur l'interface de connexion 27 selon la direction de déplacement D1 qui est sensiblement verticale.

De façon avantageuse, la station de vidange murale 3 peut être munie d'un dispositif de détection configuré pour détecter la présence de l'interface de connexion complémentaire 28 dans l'emplacement de réception 29, et d'une unité électronique de commande configurée pour commander le fonctionnement de la station de vidange murale 3, et en particulier pour commander l'activation du dispositif d'aspiration 36 lorsque le dispositif de détection a détecté la présence de l'interface de connexion complémentaire 28 dans l'emplacement de réception 29.

Ainsi, lorsque l'interface de connexion complémentaire 28 est reçue dans l'emplacement de réception 29, le dispositif d'aspiration 36 est automatiquement activé, ce qui entraîne un déplacement automatique, par dépression, de la trappe de vidange 16 dans la configuration de libération et une aspiration des déchets contenus dans le récipient de collecte de déchets 12 et un convoyage des déchets aspirés jusqu'au dispositif de collecte 33 où ils sont collectés.

Lorsque le cycle d'aspiration des déchets est terminé (la station de vidange murale 3 peut par exemple être munie d'une interface utilisateur apte à avertir l'utilisateur que ce cycle d'aspiration est terminé), le dispositif d'aspiration 36 est désactivé, ce qui entraîne un pivotement de la trappe de vidange 16 vers la configuration d'obturation sous l'effet de la force de rappel exercée par l'organe de sollicitation 18.

Ainsi, le système de nettoyage 1 selon la présente invention assure une vidange automatique et aisée du récipient de collecte de déchets 12 sans manipulation de la trappe de vidange 16 par l'utilisateur et sans risque de salissures de l'utilisateur et de son environnement.

De façon avantageuse, la station de vidange murale 3 peut en outre être configurée pour recharger la batterie rechargeable 21 de l'aspirateur 2 lorsque ce dernier est accueilli par la station de vidange murale 3, et plus particulièrement lorsque l'interface de connexion complémentaire 28 est reçue dans l'emplacement de réception 29. Une telle configuration du système de nettoyage 1 selon la présente invention permet de vider le récipient de collecte de déchets 12 et de recharger la batterie rechargeable 21 lorsque l'aspirateur 2 est accueilli dans la station de vidange murale 3.

A cet effet, l'aspirateur 2 peut par exemple comporter un premier connecteur électrique pourvu d'une paire de premiers contacts électriques situés sur l'interface de connexion complémentaire 28 et reliés, par exemple par des fils de connexion électriques s'étendant à travers le corps principal 4 et la poignée de préhension 6, à la batterie rechargeable 21, et la station de vidange murale 3 peut par exemple comporter un deuxième connecteur électrique pourvu d'une paire de deuxièmes contacts électriques situés dans l'emplacement de réception 29 et configurés pour coopérer électriquement avec les premiers contacts électriques prévus sur l'aspirateur 2 lorsque l'interface de connexion complémentaire 28 est reçue dans l'emplacement de réception 29.

La station de vidange murale 3 comporte par ailleurs un bloc d'alimentation, également nommé adaptateur secteur, configuré pour être raccordé électriquement à une prise d'alimentation électrique, telle qu'une prise secteur et notamment une prise murale, et pour alimenter électriquement la station de vidange murale 3, et par exemple le deuxième connecteur électrique.

Les figures 7 à 10 représentent un système de nettoyage 1 selon un deuxième mode de réalisation de l'invention qui diffère du premier mode de réalisation essentiellement en ce que le dispositif de séparation et de collecte de déchets 11 comporte :
- un organe de verrouillage 37, tel qu'un doigt de verrouillage, qui monté sur le récipient de collecte de déchets 12 et qui est mobile entre une position de verrouillage dans laquelle l'organe de verrouillage 37 est apte à verrouiller la trappe de vidange 16 dans la configuration d'obturation et une position de déverrouillage dans laquelle l'organe de verrouillage 37 est apte à libérer la trappe de vidange 16 et autoriser son pivotement vers la configuration de libération, et
- un organe de rappel 38 (voir la figure 10), tel qu'un ressort de rappel, configuré pour rappeler l'organe de verrouillage 37 vers la position de verrouillage.

De façon avantageuse, l'organe de verrouillage 37 est monté coulissant sur la paroi périphérique du récipient de collecte de déchets 12 selon une direction de mouvement qui est sensiblement parallèle à l'axe longitudinal central B du récipient de collecte de déchets 12.

Selon le deuxième mode de réalisation de l'invention, la station de vidange murale 3 comporte en outre un organe de butée 39, tel qu'un doigt de butée, configuré pour coopérer avec l'organe de verrouillage 37 et pour déplacer l'organe de verrouillage 37 dans la position de déverrouillage lorsque l'aspirateur 2 est accueilli dans la station de vidange murale 3. L'organe de verrouillage 37 est plus particulièrement configuré pour venir en butée contre l'organe de butée 39 et pour être déplacé, à l'encontre de la force de rappel exercée par l'organe de rappel 38, dans la position de déverrouillage lors de l'insertion de l'interface de connexion complémentaire 28 dans l'emplacement de réception 29.

Ainsi, le système de nettoyage 1 est configuré de telle sorte que, lorsque l'interface de connexion complémentaire 28 est reçue dans l'emplacement de réception 29, l'organe de verrouillage 37 est automatiquement déplacé dans la position de déverrouillage.

Selon le mode de réalisation représenté sur les figures 7 à 10, l'organe de butée 39 et l'interface de connexion 27 sont réalisés en une seule pièce. De façon avantageuse, l'organe de butée 39 fait saillie vers le haut depuis un bord supérieur de l'interface de connexion 27.

Selon un autre mode de réalisation de l'invention non représenté sur les figures, la trappe de vidange 16 pourrait être montée coulissante sur la paroi périphérique du récipient de collecte de déchets 12 selon une direction de coulissement et entre la configuration d'obturation et la configuration de libération.

Selon un tel mode de réalisation de l'invention, le récipient de collecte de déchets 12 pourrait comporter deux glissières de guidage prévues sur la paroi périphérique du récipient de collecte de déchets 12 et situées de part et d'autre de l'ouverture de vidange 17, les deux glissières de guidage étant configurées pour guider en coulissement la trappe de vidange 16 selon la direction de coulissement.

Selon un tel mode de réalisation de l'invention, la trappe de vidange 16 est avantageusement pourvue d'un élément d'actionnement configuré pour coopérer avec un élément de butée prévu sur la station de vidange murale 3, de manière à déplacer la trappe de vidange 16 dans la configuration de libération lors de l'insertion de l'interface de connexion complémentaire 28 dans l'emplacement de réception 29.

Selon un autre mode de réalisation de l'invention non représenté sur les figures, la trappe de vidange 16 pourrait être élastiquement déformable entre la configuration d'obturation et la configuration de libération.

Selon encore un autre mode de réalisation de l'invention, l'interface de connexion 27, prévue sur la station de vidange murale 3, pourrait être un réceptacle de réception, par exemple ouvert vers le haut, destiné à loger au moins en partie le récipient de collecte de déchets 12 de l'aspirateur 2, l'interface de connexion complémentaire 28 étant formée par le récipient de collecte de déchets 12, et par exemple par une partie avant du récipient de collecte de déchets 12.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Station de vidange murale (3) configurée pour accueillir un aspirateur (2), la station de vidange murale (3) comprenant :
- un boîtier principal (24) configuré pour être fixé à un mur,
- une interface de connexion (27) fixée au boîtier principal (24) et configurée pour supporter et maintenir en position une interface de connexion complémentaire (28) appartenant à l'aspirateur (2) lorsque l'aspirateur (2) est accueilli par la station de vidange murale (3), et
- un dispositif de collecte (33) logé dans le boîtier principal (24) et configuré pour collecter des déchets, provenant d'un récipient de collecte de déchets (12) appartenant à l'aspirateur (2), lorsque l'aspirateur (2) est accueilli par la station de vidange murale (3).

2. Station de vidange murale (3) selon la revendication 1, dans laquelle le boîtier principal (24) et l'interface de connexion (27) sont configurés pour positionner et supporter l'aspirateur (2) dans une position de stockage dans laquelle l'aspirateur (2) est situé sur un côté du boîtier principal (24).

3. Station de vidange murale (3) selon la revendication 1 ou 2, dans laquelle l'interface de connexion (27) comporte un emplacement de réception (29) dans lequel est destinée à être montée de manière amovible l'interface de connexion complémentaire (28) prévue sur l'aspirateur (2).

4. Station de vidange murale (3) selon la revendication 3, dans laquelle l'interface de connexion (27) comporte une ouverture de passage (31) reliée fluidiquement au dispositif de collecte (33), l'ouverture de passage (31) étant configurée pour être située en regard d'une ouverture de vidange prévue sur l'aspirateur (2) lorsque l'interface de connexion complémentaire (28) est reçue dans l'emplacement de réception (29).

5. Station de vidange murale (3) selon la revendication 3 ou 4, dans laquelle l'emplacement de réception (29) est ouvert vers le haut.

6. Station de vidange murale (3) selon l'une quelconque des revendication 3 à 5, dans laquelle l'emplacement de réception (29) est configuré de telle sorte que l'interface de connexion complémentaire (28) est apte à être insérée dans l'emplacement de réception (29) selon un mouvement d'insertion qui est dirigé de haut en bas.

7. Station de vidange murale (3) selon l'une quelconque des revendications 1 à 6, dans laquelle l'interface de connexion (27) est fixée à une face latérale du boîtier principal (24) de la station de vidange murale (3).

8. Station de vidange murale (3) selon l'une quelconque des revendications 1 à 7, dans laquelle le boîtier principal (24) comporte au moins un trou de fixation configuré pour être traversé par une vis de fixation, de manière à fixer le boîtier principal (24) au mur.

9. Station de vidange murale (3) selon l'une quelconque des revendications 1 à 8, dans lequel la station de vidange murale (3) est configurée pour recharger une batterie rechargeable (21) de l'aspirateur (2) lorsque l'aspirateur (2) est accueilli par la station de vidange murale (3).

10. Système de nettoyage (1) comprenant une station de vidange murale (3) selon l'une quelconque des revendications 1 à 9, et un aspirateur (2) configuré pour être accueilli par la station de vidange murale (3), l'aspirateur (2) comportant une interface de connexion complémentaire (28) configurée pour coopérer avec l'interface de connexion (27) appartenant à la station de vidange murale (3) lorsque l'aspirateur (2) est accueilli par la station de vidange murale (3).

11. Système de nettoyage (1) selon la revendication 10, dans lequel l'aspirateur (2) comprend :
- un corps principal (4) comportant un embout d'aspiration (5),
- une poignée de préhension (6) reliée mécaniquement au corps principal (4),
- un dispositif de séparation et de collecte de déchets (11) relié fluidiquement à l'embout d'aspiration (5), le dispositif de séparation et de collecte de déchets (11) comportant un récipient de collecte de déchets (12) ayant un axe longitudinal central (B) et pourvu d'une ouverture de vidange (17), et une trappe de vidange (16) montée sur le récipient de collecte de déchets (12) et configurée pour occuper une configuration d'obturation dans laquelle la trappe de vidange (16) obture l'ouverture de vidange (17) et une configuration de libération dans laquelle la trappe de vidange (16) libère l'ouverture de vidange (17), et
- un moteur d'aspiration (19) logé dans le corps principal (4) et configuré pour générer un flux d'air au travers de l'embout d'aspiration (5) et du dispositif de séparation et de collecte de déchets (11).

12. Système de nettoyage (1) selon la revendication 11, dans lequel l'ouverture de vidange (17) est située sur une paroi périphérique du récipient de collecte de déchets (12), et la trappe de vidange (16) est montée sur la paroi périphérique du récipient de collecte de déchets (12).

13. Système de nettoyage (1) selon l'une quelconque des revendications 12 à 16, dans lequel le dispositif de séparation et de collecte de déchets (11) comporte un organe de sollicitation (18) configuré pour solliciter la trappe de vidange (16) vers la configuration d'obturation.

14. Système de nettoyage (1) selon l'une quelconque des revendications 11 à 13, dans lequel le dispositif de séparation et de collecte de déchets (11) comporte un organe de verrouillage (37) qui monté sur le récipient de collecte de déchets (12) et qui est mobile entre une position de verrouillage dans laquelle l'organe de verrouillage (37) est apte à verrouiller la trappe de vidange (16) dans la configuration d'obturation et une position de déverrouillage dans laquelle l'organe de verrouillage (37) est apte à libérer la trappe de vidange (16) et autoriser son déplacement vers la configuration de libération.

15. Système de nettoyage (1) selon la revendication 14, dans lequel la station de vidange murale (3) comporte un organe de butée (39) configuré pour coopérer avec l'organe de verrouillage (37) et pour déplacer l'organe de verrouillage (37) dans la position de déverrouillage lorsque l'aspirateur (2) est accueilli dans la station de vidange murale (3).
